# EUROPÄISCHE PATENTSCHRIFT

(11) **EP 3 789 577 B1**
(45) Veröffentlichungstag und Bekanntmachung des Hinweises auf die Patenterteilung: **22.07.2026**
(21) Anmeldenummer: 20194366.9
(22) Anmeldetag: 03.09.2020
(51) Int. Cl.: E06B 5/16, F25D 23/02

(54) **BRANDSCHUTZTÜR UND VERFAHREN ZUR HERSTELLUNG DER BRANDSCHUTZTÜR**
FIRE DOOR AND METHOD FOR MANUFACTURING THE FIRE DOOR
PORTE COUPE-FEU ET PROCÉDÉ DE FABRICATION DE LA PORTE COUPE-FEU

(30) Priorität: 04.09.2019 DE 102019123662
(43) Veröffentlichungstag der Anmeldung: 10.03.2021
(73) Patentinhaber: Andre, Walter, 56814 Ernst (DE)
(72) Erfinder: Andre, Walter, 56814 Ernst (DE)
(74) Vertreter: Bernsmann, Falk

(56) Entgegenhaltungen:
- CH-A5- 678 444
- DE-A1- 10 226 723
- DE-A1- 2 638 577
- DE-A1- 3 707 934
- DE-U1- 202005 006 686

## Beschreibung

### Technisches Gebiet

Die Erfindung betrifft eine Brandschutztür mit einer Zarge zur Anordnung in einer Wandöffnung mit einer Öffnungsebene, zumindest einem zumindest abschnittsweise entlang einer Öffnungsnormalen der Öffnungsebene zu öffnenden Brandschutztürblatt zum brandhemmenden Verschluss der Wandöffnung, zumindest einer Vakuumdämmplatte zur Reduzierung eines Wärmetransports durch das Brandschutztürblatt entlang der Öffnungsnormalen in einem geschlossenen Zustand der Brandschutztür und zumindest einem Blattdichtelement, das die Zarge in einem geschlossenen Zustand der Brandschutztür winddicht mit dem Brandschutztürblatt verbindet. Das Blattdichtelement definiert in einem geschlossenen Zustand der Brandschutztür eine Blattdichtebene, die parallel zu der Öffnungsebene angeordnet ist.

Die Erfindung betrifft außerdem ein Verfahren zur Herstellung einer Brandschutztür der vorgenannten Art.

### Stand der Technik

In Gebäuden mit mehreren Brandschutzabschnitten müssen die Brandschutzabschnitte durch Brandschutztüren voneinander getrennt werden. Wenn sich unter den Brandschutzabschnitten beheizte und unbeheizte oder gekühlte und ungekühlte Abschnitte befinden, müssen diese Abschnitte außerdem winddicht und wärmedämmend voneinander getrennt werden. Das gilt insbesondere für moderne Niedrigenergie-Gebäude, die beispielsweise eine kontrollierte Lüftungsanlage mit Wärmerückgewinnung haben.

Zur Erreichung der oben genannten Trennungs-Funktionen ist es bisher üblich, zwei hintereinander liegende Türen mit einer Brandschutztür und einer wärmegedämmten und winddichten Tür vorzusehen. Dadurch entstehen zusätzliche Kosten für Planung, Material und Montage, die nutzbare Fläche des Gebäudes wird verringert, und für Benutzer des Gebäudes ist es unpraktisch, bei jedem Durchgang zwei Türen öffnen zu müssen. Weiterhin müssen die beiden Türen im Fall von Anschlagtüren zueinander gegenläufiger Öffnungsrichtungen aufweisen, was die Benutzung weiter erschwert und in einem Fluchtweg aus Sicherheitsgründen nicht zulässig ist.

Aus der Druckschrift KR101900052B1 ist eine isolierende und winddichte Brandschutztür bekannt. Die Brandschutztür umfasst ein Hauptblatt, ein zweites Blatt und einen dazwischenliegenden Isolierungsraum. Durch den dreischichtigen Aufbau ist die Brandschutztür relativ aufwendig herzustellen und dick, was den Einbau und die Bedienung der Brandschutztür erschwert.

Die Druckschrift EP2633145B1 beschreibt eine hermetische Feuerschutztür, die ebenso wie die Brandschutztür aus KR101900052B1 einen dreischichtigen Aufbau mit zwei Blättern und einer dazwischenliegenden Isolierung aufweist. Die Feuerschutztür ist dazu ausgelegt, im Brandfall eine Ausbreitung von Hitze und Fluiden, insbesondere heißen Gasen, Rauch und Wasser, zu verhindern. Es wird keine besondere Wärmedämmung im Normalbetrieb beschrieben.

Die Druckschrift EP258049B1 beschreibt eine weitere Feuerschutztür mit einem oder zwei Flügeln, die in ihrem Aufbau und ihrer Funktion der Feuerschutztür aus EP2633145B1 sehr ähnlich ist. Weitere Brandschutztüren sind in den Druckschriften DE10226723A1, DE3707934A1 und DE202005006686U1 offenbart.

### Technische Aufgabe

Die Aufgabe der Erfindung ist es, eine Brandschutztür bereitzustellen, die kostengünstig herstellbar, einfach einzubauen sowie vielseitig und komfortabel verwendbar ist.

### Technische Lösung

Der Gegenstand der vorliegenden Erfindung stellt eine Brandschutztür gemäß Anspruch 1 bereit, die die technische Aufgabe löst. Ebenso wird die Aufgabe durch ein Herstellungsverfahren gemäß Anspruch 12 gelöst. Vorteilhafte Ausgestaltungen ergeben sich aus den abhängigen Ansprüchen.

### Beschreibung der Ausführungsarten

Eine erfindungsgemäße Brandschutztür umfasst eine Zarge zur Anordnung in einer Wandöffnung mit einer Öffnungsebene, zumindest ein zumindest abschnittsweise entlang einer Öffnungsnormalen der Öffnungsebene zu öffnendes Brandschutztürblatt zum brandhemmenden Verschluss der Wandöffnung, zumindest eine Vakuumdämmplatte zur Reduzierung eines Wärmetransports durch das Brandschutztürblatt entlang der Öffnungsnormalen in einem geschlossenen Zustand der Brandschutztür.

Die Zarge und/oder das Brandschutztürblatt können beispielsweise so ausgestaltet sein, wie eine Zarge und ein Türblatt einer fachüblichen Brandschutztür. Das Brandschutztürblatt kann beispielsweise mechanisch so mit der Zarge verbunden sein, dass sich eine Anschlagtür, Schwenktür oder Schwenkschiebetür ergibt, wobei sich das Brandschutztürblatt jeweils zumindest auf einem ersten Abschnitt aus einem geschlossenen Zustand der Tür heraus entlang der Öffnungsnormalen öffnet.

Die Brandschutztür erfüllt vorzugsweise zumindest die Anforderungen der Feuerwiderstandsklasse T30, insbesondere T60, besonders bevorzugt T90, gemäß der deutschen Industrienorm DIN 4102.

Die Brandschutztür umfasst zumindest ein Blattdichtelement, das die Zarge in einem geschlossenen Zustand der Brandschutztür winddicht mit dem Brandschutztürblatt verbindet, wobei das Blattdichtelement in einem geschlossenen Zustand der Brandschutztür eine Blattdichtebene definiert, die parallel zu der Öffnungsebene angeordnet ist. Im geschlossenen Zustand der Brandschutztür verhindert das Blattdichtelement, dass eine Luftstrom zwischen dem Brandschutztürblatt und der Zarge hindurch gelangt.

Vorzugsweise wird die Brandschutztür in einer Wandöffnung einer ansonsten winddichten Wand angeordnet, damit die Winddichtigkeit der Brandschutztür nicht durch einen durch die Wand selbst hindurchtretenden Luftstrom ihre Wirkung verliert.

Das Blattdichtelement kann beispielsweise ein Dichtband umfassen, das insbesondere um eine Durchgangsöffnung der Brandschutztür umlaufend angeordnet ist. Das Blattdichtelement kann beispielsweise ein Elastomer, insbesondere ein Vulkanisat von Naturkautschuk und/oder Silikonkautschuk, umfassen oder daraus bestehen. Das Blattdichtelement kann an dem Brandschutztürblatt oder an der Zarge befestigt, beispielsweise daran angeklebt und/oder damit verklemmt, sein.

Die Vakuumdämmplatte ist vorzugsweise auf einer in einem geschlossenen Zustand der Brandschutztür parallel zu der Öffnungsebene liegenden Schließseite des Brandschutztürblatts befestigt. Dadurch, dass die Vakuumdämmplatte auf dem Brandschutztürblatt befestigt ist, kann ein konventionelles Brandschutztürblatt auf einfache Weise mit der Vakuumdämmplatte nachgerüstet werden, um eine erhöhte Wärmedämmung zu erhalten. Eine Montage auf dem Brandschutztürblatt hat jedoch den Nachteil, dass die Vakuumdämmplatte bei Transport, Einbau oder Benutzung der Brandschutztür leicht beschädigt werden kann, wodurch die Wärmedämmwirkung beeinträchtigt werden könnte.

Als Öffnungsseite wird im Sinne der Erfindung die Seite des Brandschutztürblatts bezeichnet, die sich bei einer Öffnungsbewegung der Brandschutztür aus dem geschlossenen Zustand heraus vorausbewegt. Als Schließseite wird entsprechend die Seite des Brandschutztürblatts bezeichnet, die sich bei einer Schließbewegung der Brandschutztür in den geschlossenen Zustand vorausbewegt. Vorzugsweise ist die zumindest eine Vakuumdämmplatte auf der Schließseite des Brandschutztürblatts befestigt. Daraus ergeben sich die Vorteile, dass die Vakuumdämmplatte nicht bis über die Zarge geführt werden muss, um eine gute Dämmwirkung zu erzielen, und dass die Dämmwirkung nicht durch Scharniere, die das Brandschutztürblatt mit der Zarge verbinden, beeinträchtigt wird.

Die Brandschutztür umfasst vorzugsweise zumindest ein Plattendichtelement, das die Zarge in einem geschlossenen Zustand der Brandschutztür winddicht mit der Vakuumdämmplatte verbindet, wobei das Plattendichtelement in einem geschlossenen Zustand der Brandschutztür eine Plattendichtebene definiert, die parallel zu der Öffnungsebene angeordnet und entlang der Öffnungsnormalen von der Blattdichtebene beabstandet ist. Im geschlossenen Zustand der Brandschutztür definiert das Blattdichtelement somit eine zusätzliche, von der Blattdichtebene beabstandete Dichtebene, wodurch die Wärmedämmwirkung der Brandschutztür wesentlich erhöht wird.

Das Plattendichtelement kann beispielsweise ein Dichtband umfassen, das insbesondere um eine Durchgangsöffnung der Brandschutztür umlaufend angeordnet ist. Das Plattendichtelement kann beispielsweise ein Elastomer, insbesondere ein Vulkanisat von Naturkautschuk und/oder Silikonkautschuk, umfassen oder daraus bestehen. Das Plattendichtelement kann an der Vakuumdämmplatte oder an der Zarge befestigt, beispielsweise daran angeklebt und/oder damit verklemmt, sein.

Das Brandschutztürblatt umfasst vorzugsweise zumindest eine Blattdichtfläche, die zumindest in einem geschlossenen Zustand der Brandschutztür mit dem zumindest einen Blattdichtelement winddicht verbunden ist. Die Vakuumdämmplatte umfasst vorzugsweise zumindest eine Plattendichtfläche, die zumindest in einem geschlossenen Zustand der Brandschutztür mit dem zumindest einen Plattendichtelement winddicht verbunden ist. Die Zarge umfasst vorzugsweise zumindest eine Blatt-Zargendichtfläche, die zumindest in einem geschlossenen Zustand der Brandschutztür mit dem zumindest einen Blattdichtelement winddicht verbunden ist. Die Zarge umfasst zumindest eine Platten-Zargendichtfläche, die zumindest in einem geschlossenen Zustand der Brandschutztür mit dem zumindest einen Plattendichtelement winddicht verbunden ist. Die Dichtflächen sind vorzugsweise zumindest in einem geschlossenen Zustand der Brandschutztür parallel zur Öffnungsebene ausgerichtet.

Indem die Dichtflächen im geschlossenen Zustand der Brandschutztür parallel zur Öffnungsebene ausgerichtet sind, werden die Dichtelemente zwischen den jeweils zugehörigen Dichtflächen beim Schließen der Brandschutztür entlang der Öffnungsnormalen komprimiert. Im Gegensatz dazu würden die Dichtelemente zwischen Dichtflächen, die nicht parallel zur Öffnungsebene, insbesondere entlang der Öffnungsnormalen, ausgerichtet sind, beim Schließen der Brandschutztür entlang der Öffnungsnormalen verschert, wodurch ein erheblich höherer Verschleiß der Dichtelemente und somit eine verringerte Lebensdauer verursacht würde.

Das zumindest eine Blattdichtelement ist vorzugsweise dazu ausgelegt, bei einem Schließen der Brandschutztür eine höhere Energie aufzunehmen als das zumindest eine Plattendichtelement. Wenn die Brandschutztür geschlossen wird, prallen die Blattdichtelement und das Plattendichtelement auf die zugehörigen Dichtflächen auf und nehmen dabei Energie auf, die zumindest teilweise an die Dichtflächen abgegeben wird. Die Vakuumdämmplatte kann dadurch mechanisch beschädigt und in ihrer Dämmwirkung beeinträchtigt werden. Daher ist es vorteilhaft, wenn das an dem in der Regel gegenüber der Vakuumdämmplatte mechanisch stabileren Brandschutztürblatt angeordnete Blattdichtelement mehr Energie aufnimmt als das an der Vakuumdämmplatte angeordnete Plattendichtelement.

Das zumindest eine Blattdichtelement weist bevorzugt eine höhere Steifigkeit auf und/oder ist dazu ausgelegt, bei dem Schließen stärker verformt zu werden, als das zumindest eine Plattendichtelement. Dadurch nimmt das Blattdichtelement bei dem Schließen eine höhere Energie auf als das Plattendichtelement. Das Blattdichtelement kann beispielsweise dicker als das Plattendichtelement sein, sodass es beim Schließen der Brandschutztür früher mit der zugehörigen Dichtfläche in Kontakt kommt als das Plattendichtelement.

Die Brandschutztür umfasst vorzugsweise zumindest ein die Zarge mit dem Brandschutztürblatt mechanisch beweglich verbindendes Verbindungselement, wobei das zumindest eine Verbindungselement bevorzugt ein Scharnier umfasst. An dem Brandschutztürblatt kann das zumindest eine Verbindungselement stabil und sicher befestigt werden, ohne dass die Gefahr besteht, die Vakuumdämmplatte dadurch zu beschädigen.

Die Zarge umfasst einen Blatt-Zargenteil und einen entlang der Öffnungsnormalen von dem Blatt-Zargenteil beabstandeten und durch zumindest ein Trennmittel von dem Blatt-Zargenteil thermisch entkoppelten Platten-Zargenteil, wobei zumindest in einem geschlossenen Zustand der Brandschutztür der Blatt-Zargenteil winddicht mit dem zumindest einen Blattdichtelement verbunden ist, und der Platten-Zargenteil winddicht mit dem zumindest einen Plattendichtelement verbunden ist.

Das zumindest eine Trennmittel umfasst beispielsweise eine Anzahl von Abstandshaltern aus einem Kunststoff oder Gummi.

Durch die thermisch getrennte Unterteilung der Zarge entlang der Öffnungsnormalen in einen die Blatt-Dichtebene umfassenden Blatt-Zargenteil und einen an die PlattenDichtebene umfassenden Platten-Zargenteil wird ein Wärmetransport durch die Zarge entlang der Öffnungsnormalen wesentlich reduziert, sodass die Brandschutztür eine erhöhte Wärmedämmung bietet.

Die Brandschutztür umfasst zumindest ein Wanddichtelement zur winddichten Verbindung der Zarge mit einer die Wandöffnung umschließenden Wand. Damit ein winddichter Anschluss an die Wand möglich ist, weist die Wand im Bereich der Wandöffnung vorzugsweise eine möglichst glatte und geschlossene Oberfläche auf. Das Wanddichtelement, das beispielsweise eine Folie umfassen kann, verhindert vorteilhafterweise, dass Gase oder Rauch zwischen der Zarge und der Wand hindurch von einer Seite der Brandschutztür auf die andere gelangen. Dadurch wird die Wärmedämmwirkung der Brandschutztür verbessert und eine Verrauchung nicht von einem Brand betroffener Brandabschnitte eines Gebäudes verhindert.

Das Wanddichtelement ist vorzugsweise zumindest abschnittsweise zwischen einem Blatt-Zargenteil und einem Platten-Zargenteil der Zarge angeordnet. Zwischen den Zargenteilen kann das Wanddichtelement besonders einfach und sicher befestigt, beispielsweise eingeklemmt, werden.

Die Vakuumdämmplatte ist vorzugsweise auf einer parallel zu der Blattebene liegenden Schließseite des Brandschutztürblatts befestigt. Dadurch, dass die Vakuumdämmplatte auf dem Brandschutztürblatt befestigt ist, kann ein konventionelles Brandschutztürblatt auf einfache Weise mit der Vakuumdämmplatte nachgerüstet werden, um eine erhöhte Wärmedämmung zu erhalten. Eine Montage auf dem Brandschutztürblatt hat jedoch den Nachteil, dass die Vakuumdämmplatte bei Transport, Einbau oder Benutzung der Brandschutztür leicht beschädigt werden kann, wodurch die Wärmedämmwirkung beeinträchtigt werden könnte.

Das Türblatt der Brandschutztür umfasst vorzugsweise zumindest auf einer von dem Brandschutztürblatt abgewandten Seite der Vakuumdämmplatte, vorzugsweise auf allen nicht dem Brandschutztürblatt zugewandten Seiten, eine Ummantelung zur mechanischen Stabilisierung und zum mechanischen Schutz der Vakuumdämmplatte. Die Ummantelung kann beispielsweise eine zum Brandschutztürblatt offene Wanne, insbesondere eine Metallblechwanne, in der die Vakuumdämmplatte eingelegt ist, umfassen. Die Ummantelung kann beispielsweise ein Metallblech und/oder einen, insbesondere nicht brennbaren, Kunststoff umfassen.

Eine Vakuumdämmplatte hat gegenüber anderen Wärmedämmplatten den Vorteil, dass sich aufgrund ihrer geringen Wärmeleitfähigkeit mit einer wesentlich dünneren Wärmedämmplatte eine ausreichende Wärmedämmung erzielen lässt als mit anderen Wärmedämmplatten. Durch Verwendung einer Vakuumdämmplatte ist es insbesondere möglich, die Wärmedämmplatte auf einem konventionellen Brandschutztürblatt anzubringen, ohne dass das Türblatt dadurch übermäßig dick würde. Dadurch lässt sich eine Tür mit einem solchen Türblatt architektonisch einfach in ein Gebäude integrieren und komfortabel bedienen.

Die Vakuumdämmplatte umfasst vorzugsweise eine gasdichte, evakuierte Hülle, beispielsweise aus zumindest einer metallisierten Kunststofffolie, die einen Gaseintrag in die Vakuumdämmplatte verhindert, und einen porösen Stützkern in der Hülle. Der Stützkern verhindert, dass die evakuierte Hülle von einem Umgebungsdruck zusammengedrückt wird.

Nachteilig an Vakuumdämmplatten ist die hohe mechanische Empfindlichkeit der Hülle. Wenn die Hülle einer Vakuumdämmplatte beschädigt wird, bricht das Vakuum zusammen und die Wärmeleitfähigkeit der Vakuumdämmplatte steigt an. Weiterhin sind übliche Hüllen mit Kunststofffolien in der Regel brennbar und nicht bei gegenüber den bei einem Brand entstehenden Temperaturen beständig, sodass sie nicht ohne Weiteres an einer Brandschutztür eingesetzt werden können.

Der Stützkern umfasst vorzugsweise mikroporöse, insbesondere pyrogene, Kieselsäure oder besteht daraus. Mit mikroporöser Kieselsäure lässt sich im evakuierten Zustand der Vakuumdämmplatte eine sehr geringe Wärmeleitfähigkeit einstellen. Mikroporöse Kieselsäure hat gegenüber anderen Materialien, beispielsweise Kunststoffschäumen, Mikrofasermaterialien oder Glasfasermaterialien, den Vorteil, dass auch bei einem Druckanstieg in der Vakuumdämmplatte doch eine relativ gute Dämmwirkung erreicht wird, sodass die Vakuumdämmplatte über einen langen Zeitraum verwendet werden kann. Dies ist insbesondere bei einer fest installierten Brandschutztür, die bei nachlassender Wärmedämmung nicht ohne Weiteres ausgetauscht werden kann, von Vorteil. Außerdem ist mikroporöse Kieselsäure nicht brennbar.

Der Stützkern umfasst vorzugsweise ein Trübungsmittel zur Reduzierung des Wärmetransportes durch Infrarot-Strahlung. Das Trübungsmittel umfasst beispielsweise Ruß, Eisenoxid, Titanoxid und/oder Siliziumcarbid.

Die Hülle umfasst vorzugsweise zumindest eine Metallverbundfolie oder besteht daraus. Die zumindest eine Metallverbundfolie umfasst beispielsweise eine Kunststofffolie, die beispielsweise mit einem Metall, insbesondere mit Aluminium, bedampft ist. Die Hülle kann zumindest eine Metallfolie, insbesondere eine Aluminiumfolie, und zumindest eine die zumindest eine Metallfolie umschließende Kunststofffolie umfassen. Durch die Kombination zumindest einer Metallfolie mit zumindest einer Kunststofffolie wird eine besonders hohe Gasdichtigkeit der Hülle erreicht.

Die zumindest eine Vakuumdämmplatte umfasst vorzugsweise eine Mehrzahl von gasdicht voneinander getrennten Kammern, wobei entlang der Blattebene eine Mehrzahl von, beispielsweise 2 bis 50, insbesondere 5 bis 25, Kammern nebeneinander und/oder übereinander und/oder entlang der Blattnormalen eine Mehrzahl von, beispielsweise 2, 3, 4 oder 5, Kammern hintereinander angeordnet ist.

Durch die Unterteilung in Kammern wird bei einer Beschädigung der Hülle nicht die gesamte Vakuumdämmplatte belüftet, sondern nur die von der Beschädigung betroffenen Kammern. Dadurch kann die Vakuumdämmplatte auch im beschädigten Zustand eine ausreichende Wärmedämmung sicherstellen.

Durch entlang der Blattebene nebeneinander und/oder übereinander liegende Kammern ist es beispielsweise möglich, einen Ausschnitt für einen Türdrücker aus der Vakuumdämmplatte auszuschneiden, ohne dadurch andere Bereiche der Vakuumdämmplatte zu beschädigen.

Durch entlang der Blattnormalen hintereinander angeordnete Kammern ist es beispielsweise möglich, Befestigungsmittel wie Schrauben zur Befestigung der Vakuumdämmplatte an dem Brandschutztürblatt bis zu einer vorgegebenen Tiefe in die Vakuumdämmplatte einzubringen, ohne dadurch die gesamte Vakuumdämmplatte zu belüften.

Zumindest eine Blattdichtfläche zur winddichten Verbindung mit dem zumindest einen Blattdichtelement der Brandschutztür ist vorzugsweise von zumindest einem Überstand des Brandschutztürblatts über die Vakuumdämmplatte in zumindest einer Überstandsrichtung parallel zu der Blattebene gebildet. Wenn die Vakuumdämmplatte das Brandschutztürblatt nicht vollständig bedeckt, sodass zumindest ein Überstand des Brandschutztürblatts über die Vakuumdämmplatte entsteht, ergibt sich dadurch auf besonders einfache Weise die zumindest eine Blattdichtfläche.

Beispielsweise kann das Brandschutztürblatt an einem rechten, linken und oberen Rand des Brandschutztürblatts jeweils über die Vakuumdämmplatte überstehen, sodass der jeweilige Überstand die Blattdichtfläche bildet.

Die zumindest eine Vakuumdämmplatte ist vorzugsweise formschlüssig, insbesondere in allen Richtungen formschlüssig, bevorzugt mit einer Anzahl von Klammern, an dem Brandschutztürblatt befestigt. Durch eine formschlüssige Befestigung kann die Vakuumdämmplatte zuverlässig und ohne Gefahr, die Vakuumdämmplatte zu beschädigen, an dem Brandschutztürblatt gehalten werden.

Die Vakuumdämmplatte könnte auch stoffschlüssig an dem Brandschutztürblatt befestigt, beispielsweise angeklebt, sein. Es hat sich jedoch herausgestellt, dass aufgrund der schlechten Belüftung der Kontaktfläche zwischen Vakuumdämmplatte und Brandschutztürblatt eine stabile Klebeverbindung nur mit einer langen Aushärtzeit erreicht werden kann, was zu einer deutlich längeren Herstellungszeit als bei einer formschlüssigen Befestigung führt.

Vorzugsweise umfasst die zumindest eine Vakuumdämmplatte zumindest eine Aussparung für einen Türdrücker der Brandschutztür. Dadurch kann der Türdrücker einfach montiert werden, ohne die Vakuumdämmplatte zu beschädigen.

Ein erfindungsgemäßes Verfahren ist zur Herstellung einer erfindungsgemäßen Brandschutztür ausgelegt. Das Verfahren umfasst zumindest ein Bereitstellen eines Brandschutztürblatts und ein Befestigen zumindest einer Vakuumdämmplatte auf einer parallel zu einer Blattebene des Brandschutztürblatts liegenden Schließseite des Brandschutztürblatts zur Reduzierung eines Wärmetransports durch das Brandschutztürblatt senkrecht zu der Blattebene.

Das Verfahren kann insbesondere so ausgestaltet sein wie oben im Zusammenhang mit der erfindungsgemäßen Brandschutztür beschrieben, woraus sich die dort genannten Vorteile ergeben.

Das Befestigen umfasst vorzugsweise ein formschlüssiges Befestigen, insbesondere ein in allen Richtungen formschlüssiges Befestigen, beispielsweise mit einer Anzahl von Klammern. Durch eine formschlüssige Befestigung kann die Vakuumdämmplatte zuverlässig und ohne Gefahr, die Vakuumdämmplatte zu beschädigen, an dem Brandschutztürblatt gehalten werden.

### Kurze Beschreibung der Zeichnungen

Weitere Vorteile, Ziele und Eigenschaften der Erfindung werden anhand nachfolgender Beschreibung und anliegender Zeichnungen erläutert, in welchen beispielhaft erfindungsgemäße Gegenstände dargestellt sind. Merkmale, welche in den Figuren wenigstens hinsichtlich ihrer Funktion übereinstimmen, können hierbei mit gleichen Bezugszeichen gekennzeichnet sein, wobei diese Merkmale nicht in allen Figuren beziffert und erläutert sein müssen.

Figur 1 zeigt einen Horizontalschnitt einer Ausgestaltung einer erfindungsgemäßen Brandschutztür.
**Fig.1**
Figur 1 zeigt einen Horizontalschnitt einer Ausgestaltung einer erfindungsgemäßen Brandschutztür 300. Die in einem geschlossenen Zustand dargestellte Brandschutztür 300 umfasst eine Zarge 200, die in einer Wandöffnung einer Wand 002 mit einer Öffnungsebene E angeordnet ist.

Die dargestellte Brandschutztür 300 umfasst ein zumindest abschnittsweise entlang einer Öffnungsnormalen N der Öffnungsebene E zu öffnendes Brandschutztürblatt 110 zum brandhemmenden Verschluss der Wandöffnung. Das Brandschutztürblatt 110 kann beispielsweise wie ein Türblatt einer fachüblichen Brandschutztür ausgestaltet sein.

Die Zarge 200 ist mit dem Brandschutztürblatt 110 beispielsweise über eine Anzahl von Verbindungselementen 330, insbesondere Scharnieren, mechanisch beweglich verbunden. Die Brandschutztür 300 ist beispielsweise als Drehtür ausgestaltet, sodass das Brandschutztürblatt 110 aus dem dargestellten geschlossenen Zustand der Brandschutztür 300 heraus zunächst entlang der Öffnungsnormalen N zu öffnen ist.

Die dargestellte Brandschutztür 300 umfasst zumindest eine Vakuumdämmplatte 120 zur Reduzierung eines Wärmetransports durch das Brandschutztürblatt 110 entlang der Öffnungsnormalen N in einem geschlossenen Zustand der Brandschutztür 300. Die Vakuumdämmplatte 120 ist beispielsweise auf einer in einem geschlossenen Zustand der Brandschutztür 300 parallel zu der Öffnungsebene E liegenden Schließseite 112 des Brandschutztürblatts 110 befestigt, insbesondere formschlüssig befestigt.

Das Brandschutztürblatt 110 und die Vakuumdämmplatte 120 bilden zusammen ein Türblatt 100 der Brandschutztür 300.

Die dargestellte Brandschutztür 300 umfasst ein Blattdichtelement 313, das die Zarge 200 im geschlossenen Zustand der Brandschutztür 300 winddicht mit dem Brandschutztürblatt 110 verbindet, wobei das Blattdichtelement 313 im geschlossenen Zustand der Brandschutztür 300 eine Blattdichtebene BE definiert, die parallel zu der Öffnungsebene E angeordnet ist.

Das Brandschutztürblatt 110 umfasst vorzugsweise eine Blattdichtfläche 113, die im geschlossenen Zustand der Brandschutztür 300 winddichten mit dem Blattdichtelement 313 verbunden ist. Die Zarge 200 umfasst vorzugsweise eine Blatt-Zargendichtfläche 213, die winddicht mit dem Blattdichtelement 313 verbunden ist.

Das Blattdichtelement 313 umfasst beispielsweise ein um eine Durchgangsöffnung der Brandschutztür 300 umlaufendes Dichtband, das beispielsweise an der Blatt-Zargendichtfläche 213 befestigt ist.

Die dargestellte Brandschutztür 300 umfasst ein Plattendichtelement 323, das im geschlossenen Zustand der Brandschutztür 300 die Zarge 200 winddicht mit der Vakuumdämmplatte 120 verbindet, wobei das Plattendichtelement 323 im geschlossenen Zustand der Brandschutztür 300 eine Plattendichtebene PE definiert, die parallel zu der Öffnungsebene E angeordnet und entlang der Öffnungsnormalen N von der Blattdichtebene BE beabstandet ist.

Die Vakuumdämmplatte 120 umfasst vorzugsweise eine Plattendichtfläche 123, die im geschlossenen Zustand der Brandschutztür 300 winddicht mit dem Plattendichtelement 323 verbunden ist. Die Zarge 200 umfasst vorzugsweise eine Platten-Zargendichtfläche 223, die winddicht mit dem Plattendichtelement 323 verbunden ist.

Die Blattdichtfläche 113 ist vorzugsweise von einem Überstand des Brandschutztürblatts 110 über die Vakuumdämmplatte 120 in zumindest einer Überstandsrichtung parallel zu einer, im geschlossenen Zustand der Brandschutztür 300 parallel zu der Öffnungsebene E liegenden, Blattebene des Türblatts 100 gebildet.

Beispielsweise kann das Brandschutztürblatt 110 an einem rechten, linken und oberen Rand des Brandschutztürblatts 110 jeweils über die Vakuumdämmplatte 120 überstehen, sodass der jeweilige Überstand die Blattdichtfläche 113 bildet.

Das Plattendichtelement 323 umfasst beispielsweise ein um eine Durchgangsöffnung der Brandschutztür 300 umlaufendes Dichtband, das beispielsweise an der Platten-Zargendichtfläche 223 befestigt ist.

Die Dichtflächen 113, 123, 213, 223 sind im geschlossenen Zustand der Brandschutztür 300 vorzugsweise parallel zu der Öffnungsebene E ausgerichtet.

Die Zarge 200 umfasst einen Blatt-Zargenteil 210 und einen entlang der Öffnungsnormalen N von dem Blatt-Zargenteil 210 beabstandeten und durch zumindest ein Trennmittel 230, beispielsweise durch eine Anzahl von Elastomer-Puffern, von dem Blatt-Zargenteil 210 thermisch entkoppelten Platten-Zargenteil 220.

Der Blatt-Zargenteil 210 ist zumindest im geschlossenen Zustand der Brandschutztür 300 winddicht mit dem Blattdichtelement 313 verbunden, und der Platten-Zargenteil 220 ist zumindest im geschlossenen Zustand der Brandschutztür 300 winddicht mit dem Plattendichtelement 323 verbunden.

Die dargestellte Brandschutztür 300 umfasst zumindest ein Wanddichtelement 240, nämlich eine winddichte Folie, wobei das Wanddichtelement 240 die Zarge 200 winddicht mit der Wand 002 verbindet, wobei das Wanddichtelement 240 bevorzugt abschnittsweise zwischen dem Blatt-Zargenteil 210 und dem Platten-Zargenteil 220 der Zarge 200 angeordnet ist.

Die Vakuumdämmplatte 120 umfasst vorzugsweise einen Stützkern 124 mit pyrogener Kieselsäure und eine den Stützkern 124 gasdicht umschließende Hülle 125 mit einer Metallfolie und einer Kunststofffolie. Weiterhin kann die Vakuumdämmplatte 120 durch eine Ummantelung, beispielsweise eine Blechwanne, (nicht dargestellt) zumindest den nicht dem Brandschutztürblatt 110 zugewandten Seiten mechanisch stabilisiert und geschützt sein.

Die Vakuumdämmplatte 120 umfasst vorzugsweise zumindest eine Aussparung für einen Türdrücker 310 der Brandschutztür 300.

### Liste der Bezugszeichen

| | | | |
|---|---|---|---|
| BE | Blattdichtebene | 200 | Zarge |
| E | Öffnungsebene | 210 | Blatt-Zargenteil |
| N | Öffnungsnormale | 213 | Blatt-Zargendichtfläche |
| PE | Plattendichtebene | 220 | Platten-Zargenteil |
| 002 | Wand | 223 | Platten-Zargendichtfläche |
| 100 | Türblatt | 230 | Trennmittel |
| 110 | Brandschutztürblatt | 240 | Wanddichtelement |
| 111 | Öffnungsseite | 300 | Brandschutztür |
| 112 | Schließseite | 310 | Türdrücker |
| 113 | Blattdichtfläche | 313 | Blattdichtelement |
| 120 | Vakuumdämmplatte | 323 | Plattendichtelement |
| 123 | Plattendichtfläche | 330 | Verbindungselement |
| 124 | Stützkern | | |
| 125 | Hülle | | |

## Patentansprüche

1. Brandschutztür (300) mit
a) einer Zarge (200) zur Anordnung in einer Wandöffnung mit einer Öffnungsebene (E),
b) zumindest einem zumindest abschnittsweise entlang einer Öffnungsnormalen (N) der Öffnungsebene (E) zu öffnenden Brandschutztürblatt (110) zum brandhemmenden Verschluss der Wandöffnung,
c) zumindest einer Vakuumdämmplatte (120) zur Reduzierung eines Wärmetransports durch das Brandschutztürblatt (110) entlang der Öffnungsnormalen (N) in einem geschlossenen Zustand der Brandschutztür (300) und
d) zumindest einem Blattdichtelement (313), das die Zarge (200) in einem geschlossenen Zustand der Brandschutztür (300) winddicht mit dem Brandschutztürblatt (110) verbindet,
e) wobei das Blattdichtelement (313) in einem geschlossenen Zustand der Brandschutztür (300) eine Blattdichtebene (BE) definiert, die parallel zu der Öffnungsebene (E) angeordnet ist,
f) wobei die Vakuumdämmplatte (120) auf einer in einem geschlossenen Zustand der Brandschutztür (300) parallel zu der Öffnungsebene (E) liegenden Schließseite (112) des Brandschutztürblatts (110) befestigt ist,
**dadurch gekennzeichnet, dass**
g) die Brandschutztür (300) zumindest ein Plattendichtelement (323), das die Zarge (200) in einem geschlossenen Zustand der Brandschutztür (300) winddicht mit der Vakuumdämmplatte (120) verbindet, umfasst,
h) wobei das Plattendichtelement (323) in einem geschlossenen Zustand der Brandschutztür (300) eine Plattendichtebene (PE) definiert, die parallel zu der Öffnungsebene (E) angeordnet und entlang der Öffnungsnormalen (N) von der Blattdichtebene (BE) beabstandet ist,
i) wobei die Zarge (200) einen Blatt-Zargenteil (210) und einen entlang der Öffnungsnormalen (N) von dem Blatt-Zargenteil (210) beabstandeten und durch zumindest ein Trennmittel (230) von dem Blatt-Zargenteil (210) thermisch entkoppelten Platten-Zargenteil (220) umfasst,
j) wobei zumindest in einem geschlossenen Zustand der Brandschutztür (300) der Blatt-Zargenteil (210) winddicht mit dem zumindest einen Blattdichtelement (313) verbunden ist, und der Platten-Zargenteil (220) winddicht mit dem zumindest einen Plattendichtelement (323) verbunden ist,
k) wobei die Brandschutztür (300) zumindest ein Wanddichtelement (240) zur winddichten Verbindung der Zarge (200) mit einer die Wandöffnung umschließenden Wand (002) umfasst.

2. Brandschutztür (300) nach Anspruch 1,
**dadurch gekennzeichnet, dass**
a) das Brandschutztürblatt (110) zumindest eine Blattdichtfläche (113), die zumindest in einem geschlossenen Zustand der Brandschutztür (300) mit dem zumindest einen Blattdichtelement (313) winddicht verbunden ist, umfasst, und
c) die Vakuumdämmplatte (120) zumindest eine Plattendichtfläche (123), die zumindest in einem geschlossenen Zustand der Brandschutztür (300) mit dem zumindest einen Plattendichtelement (323) winddicht verbunden ist, umfasst,
d) die Zarge (200) zumindest eine Blatt-Zargendichtfläche (213), die zumindest in einem geschlossenen Zustand der Brandschutztür (300) mit dem zumindest einen Blattdichtelement (313) winddicht verbunden ist, umfasst, und
e) die Zarge (200) zumindest eine Platten-Zargendichtfläche (223), die zumindest in einem geschlossenen Zustand der Brandschutztür (300) mit dem zumindest einen Plattendichtelement (323) winddicht verbunden ist, umfasst,
f) wobei die Dichtflächen (113, 123, 213, 223) zumindest in einem geschlossenen Zustand der Brandschutztür (300) parallel zu der Öffnungsebene (E) ausgerichtet sind.

3. Brandschutztür (300) nach einem der Ansprüche 1 bis 2,
**dadurch gekennzeichnet, dass**
a) das zumindest eine Blattdichtelement (313) dazu ausgelegt ist, bei einem Schließen der Brandschutztür (300) eine höhere Energie aufzunehmen als das zumindest eine Plattendichtelement (323),
b) wobei das zumindest eine Blattdichtelement (313) bevorzugt eine höheren Steifigkeit aufweist und/oder dazu ausgelegt ist, bei dem Schließen stärker verformt zu werden, als das zumindest eine Plattendichtelement (323).

4. Brandschutztür (300) nach einem der Ansprüche 1 bis 3,
**gekennzeichnet durch**
a) zumindest ein die Zarge (200) mit dem Brandschutztürblatt (110) mechanisch beweglich verbindendes Verbindungselement (330),
b) wobei das zumindest eine Verbindungselement (330) bevorzugt ein Scharnier umfasst.

5. Brandschutztür (300) nach einem der Ansprüche 1 bis 4,
**dadurch gekennzeichnet, dass**
das Wanddichtelement (240) eine Folie umfasst.

6. Brandschutztür (300) nach Anspruch 5,
**dadurch gekennzeichnet, dass**
das Wanddichtelement (240) zumindest abschnittsweise zwischen dem Blatt-Zargenteil (210) und dem Platten-Zargenteil (210) der Zarge (200) angeordnet ist.

7. Brandschutztür (300) nach einem der Ansprüche 1 bis 6,
**dadurch gekennzeichnet, dass**
die Vakuumdämmplatte (120)
a) zumindest einen Stützkern (124) mit pyrogener Kieselsäure und bevorzugt mit Cellulose und/oder mit einem Trübungsmittel und
b) zumindest eine den Stützkern (124) gasdicht umschließende Hülle (125) mit einer Metallverbundfolie umfasst.

8. Brandschutztür (300) nach einem der Ansprüche 1 bis 6,
**dadurch gekennzeichnet, dass**
die zumindest eine Vakuumdämmplatte eine Mehrzahl von gasdicht voneinander getrennten Kammern umfasst, wobei entlang der Blattebene eine Mehrzahl von Kammern nebeneinander und/oder entlang der Blattnormalen eine Mehrzahl von Kammern hintereinander angeordnet ist.

9. Brandschutztür (300) nach einem der Ansprüche 1 bis 8,
**dadurch gekennzeichnet, dass**
zumindest eine Blattdichtfläche (113) zur winddichten Verbindung mit dem zumindest einen Blattdichtelement (313) der Brandschutztür (300) von zumindest einem Überstand (U) des Brandschutztürblatts (110) über die Vakuumdämmplatte (120) in zumindest einer Überstandsrichtung parallel zu der Blattebene gebildet ist.

10. Brandschutztür (300) nach einem der Ansprüche 1 bis 9,
**dadurch gekennzeichnet, dass**
die zumindest eine Vakuumdämmplatte (120) formschlüssig, bevorzugt mit einer Anzahl von Klammern, an dem Brandschutztürblatt (110) befestigt ist.

11. Brandschutztür (300) nach einem der Ansprüche 1 bis 10,
**dadurch gekennzeichnet, dass**
die zumindest eine Vakuumdämmplatte (120) zumindest eine Aussparung für einen Türdrücker (310) der Brandschutztür (300) umfasst.

12. Verfahren zur Herstellung einer Brandschutztür (300) nach einem der Ansprüche 1 bis 11,
**gekennzeichnet durch folgende Schritte**
a) Bereitstellen eines Brandschutztürblatts (110), und
b) Befestigen zumindest einer Vakuumdämmplatte (110) auf einer parallel zu einer Blattebene des Brandschutztürblatts (110) liegenden Schließseite (112) des Brandschutztürblatts (110) zur Reduzierung eines Wärmetransports durch das Brandschutztürblatt (110) senkrecht zu der Blattebene.

13. Verfahren nach Anspruch 12,
**dadurch gekennzeichnet, dass**
das Befestigen ein formschlüssiges Befestigen, bevorzugt mit einer Anzahl von Klammern (140) umfasst.

## Claims

1. A fire door (300) comprising
a) a frame (200) for installation in a wall opening having an opening plane (E),
b) at least one fire door leaf (110) which can be opened at least in sections along an opening normal (N) to the opening plane (E) for the fire-retardant closure of the wall opening,
c) at least one vacuum insulation panel (120) for reducing heat transfer through the fire door leaf (110) along the opening normal (N) when the fire door (300) is closed, and
d) at least one leaf sealing element (313) which connects the frame (200) to the fire door leaf (110) in a wind-tight manner when the fire door (300) is closed,
e) wherein the leaf sealing element (313) defines a leaf sealing plane (BE) which is arranged parallel to the opening plane (E) when the fire door (300) is closed,
f) wherein the vacuum insulation panel (120) is secured to a closing side (112) of the fire door leaf (110) which lies parallel to the opening plane (E) when the fire door (300) is closed,
**characterised in that**
g) the fire door (300) comprises at least one panel sealing element (323) which connects the frame (200) to the vacuum insulation panel (120) in a wind-tight manner when the fire door (300) is closed,
h) wherein the panel sealing element (323) defines a panel sealing plane (PE) which is arranged parallel to the opening plane (E) and is spaced apart from the leaf sealing plane (BE) along the opening normal (N) when the fire door (300) is closed,
i) wherein the frame (200) comprises a leaf frame part (210) and a panel frame part (220) spaced apart from the leaf frame part (210) along the opening normal (N) and thermally decoupled from the leaf frame part (210) by at least one separating element (230),
j) wherein the leaf frame part (210) is connected in a wind-tight manner to the at least one leaf sealing element (313), and the panel frame part (220) is connected in a wind-tight manner to the at least one panel sealing element (323) at least when the fire door (300) is closed,
k) wherein the fire door (300) comprises at least one wall sealing element (240) for wind-tightly connecting the frame (200) to a wall (002) surrounding the wall opening.

2. The fire door (300) according to claim 1,
**characterised in that**
a) the fire door leaf (110) comprises at least one leaf sealing surface (113) which is connected in a wind-tight manner to the at least one leaf sealing element (313) at least when the fire door (300) is closed, and
c) the vacuum insulation panel (120) comprises at least one panel sealing surface (123) which is connected in a wind-tight manner to the at least one panel sealing element (323) at least when the fire door (300) is closed,
d) the frame (200) comprises at least one leaf frame sealing surface (213) which is connected in a wind-tight manner to the at least one leaf sealing element (313) at least when the fire door (300) is closed, and
e) the frame (200) comprises at least one panel frame sealing surface (223) which is connected in a wind-tight manner to the at least one panel sealing element (323) at least when the fire door (300) is closed,
f) wherein the sealing surfaces (113, 123, 213, 223) are aligned parallel to the opening plane (E) at least when the fire door (300) is closed.

3. The fire door (300) according to one of claims 1 to 2,
**characterised in that**
a) the at least one leaf sealing element (313) is designed to absorb more energy than the at least one panel sealing element (323) when the fire door (300) is closed,
b) wherein the at least one leaf sealing element (313) preferably has a higher stiffness and/or is designed to be deformed more when the fire door (300) is closed than the at least one panel sealing element (323).

4. The fire door (300) according to any one of claims 1 to 3,
**characterised by**
a) at least one connecting element (330) mechanically connecting the frame (200) to the fire door leaf (110) in a movable manner,
b) wherein the at least one connecting element (330) preferably comprises a hinge.

5. The fire door (300) according to any one of claims 1 to 4,
**characterised in that**
the wall sealing element (240) comprises a film.

6. The fire door (300) according to claim 5,
**characterised in that**
the wall sealing element (240) is arranged, at least in sections, between the leaf frame part (210) and the panel frame part (220) of the frame (200).

7. The fire door (300) according to any one of claims 1 to 6,
**characterised in that**
the vacuum insulation panel (120)
a) comprises at least one support core (124) containing pyrogenic silica and preferably cellulose and/or a opacifying agent, and
b) comprises at least one gas-tight casing (125) made of a metal composite foil, which encloses the support core (124).

8. The fire door (300) according to any one of claims 1 to 6,
**characterised in that**
the at least one vacuum insulation panel (120) comprises a plurality of chambers separated from one another in a gas-tight manner, wherein a plurality of chambers are arranged side by side along the leaf plane and/or a plurality of chambers are arranged one behind the other along the leaf normal.

9. The fire door (300) according to any one of claims 1 to 8,
**characterised in that**
at least one panel sealing surface (123) for wind-tight connection to the at least one panel sealing element (323) of the fire door (300) is formed by at least one projection (U) of the fire door leaf (110) over the vacuum insulation panel (120) in at least one projection direction parallel to the leaf plane.

10. The fire door (300) according to one of claims 1 to 9,
**characterised in that**
the at least one vacuum insulation panel (120) is secured to the fire door leaf (110) by positive locking, preferably using a number of clips (140).

11. The fire door (300) according to any one of claims 1 to 10,
**characterised in that**
the at least one vacuum insulation panel (120) comprises at least one recess for a door handle (310) of the fire door (300).

12. A method for manufacturing a fire door (300) according to any one of claims 1 to 11,
**characterised by the following steps**
a) providing a fire door leaf (110), and
b) attaching at least one vacuum insulation panel (120) to a closing side (112) of the fire door leaf (110) lying parallel to a leaf plane of the fire door leaf (110) in order to reduce heat transfer through the fire door leaf (110) perpendicular to the leaf plane.

13. The method according to claim 12,
**characterised in that**
the attachment of the at least one vacuum insulation panel (110) comprises a positive-locking attachment, preferably using a number of clips (140).

## Revendications

1. Porte coupe-feu (300) comprenant
a) un cadre (200) destiné à être monté dans une ouverture murale présentant un plan d'ouverture (E),
b) au moins un vantail de porte coupe-feu (110) s'ouvrant au moins par sections le long d'une normale d'ouverture (N) au plan d'ouverture (E), destiné à fermer l'ouverture murale de manière ignifuge,
c) au moins un panneau isolant sous vide (120) destiné à réduire le transfert de chaleur à travers le vantail de porte coupe-feu (110) le long de la normale d'ouverture (N) lorsque la porte coupe-feu (300) est fermée, et
d) au moins un élément d'étanchéité de vantail (313) qui relie le cadre (200) au vantail de porte coupe-feu (110) de manière étanche au vent lorsque la porte coupe-feu (300) est fermée,
e) l'élément d'étanchéité de vantail (313) définissant, lorsque la porte coupe-feu (300) est fermée, un plan d'étanchéité de vantail (BE) qui est disposé parallèlement au plan d'ouverture (E),
f) le panneau d'isolation sous vide (120) étant fixée sur un côté de fermeture (112) du vantail de porte coupe-feu (110) qui, lorsque la porte coupe-feu (300) est fermée, est parallèle au plan d'ouverture (E),
**caractérisée en ce que**
g) la porte coupe-feu (300) comprend au moins un élément d'étanchéité de panneau (323) qui relie le cadre (200) au panneau isolant sous vide (120) de manière étanche au vent lorsque la porte coupe-feu (300) est fermée,
h) l'élément d'étanchéité de panneau (323) définissant, lorsque la porte coupe-feu (300) est fermée, un plan d'étanchéité de panneau (PE) qui est disposé parallèlement au plan d'ouverture (E) et qui est espacé du plan d'étanchéité de vantail (BE) le long de la normale d'ouverture (N),
i) le cadre (200) comprenant une partie cadre-vantail (210) et une partie cadre-panneau (220) espacée de la partie cadre-vantail (210) le long de la normale d'ouverture (N) et découplée thermiquement de la partie cadre-vantail (210) par au moins un moyen de séparation (230),
j) la partie cadre-vantail (210) étant reliée de manière étanche au vent audit au moins un élément d'étanchéité de vantail (313), et la partie cadre-panneau (220) étant reliée de manière étanche au vent audit au moins un élément d'étanchéité de panneau (323) au moins lorsque la porte coupe-feu (300) est fermée,
k) la porte coupe-feu (300) comprenant au moins un élément d'étanchéité mural (240) destiné à relier de manière étanche au vent le cadre (200) à un mur (002) entourant l'ouverture murale.

2. Porte coupe-feu (300) selon la revendication 1,
**caractérisée en ce que**
a) le vantail de porte coupe-feu (110) comprend au moins une surface d'étanchéité de vantail (113) qui, au moins lorsque la porte coupe-feu (300) est fermée, est reliée de manière étanche au vent audit au moins un élément d'étanchéité de vantail (313), et
c) le panneau isolant sous vide (120) comprend au moins une surface d'étanchéité de panneau (123) qui, au moins lorsque la porte coupe-feu (300) est fermée, est reliée de manière étanche au vent audit au moins un élément d'étanchéité de panneau (323),
d) le cadre (200) comprend au moins une surface d'étanchéité vantail-cadre (213) qui, au moins lorsque la porte coupe-feu (300) est fermée, est reliée de manière étanche au vent audit au moins un élément d'étanchéité de vantail (313), et
e) le cadre (200) comprend au moins une surface d'étanchéité panneau-cadre (223) qui, au moins lorsque la porte coupe-feu (300) est fermée, est reliée de manière étanche au vent audit au moins un élément d'étanchéité de panneau (323),
f) les surfaces d'étanchéité (113, 123, 213, 223) étant alignées parallèlement au plan d'ouverture (E) au moins lorsque la porte coupe-feu (300) est fermée.

3. Porte coupe-feu (300) selon l'une des revendications 1 à 2,
**caractérisée en ce que**
a) ledit au moins un élément d'étanchéité de vantail (313) est conçu pour absorber plus d'énergie que ledit au moins un élément d'étanchéité de panneau (323) lors de la fermeture de la porte coupe-feu (300),
b) ledit au moins un élément d'étanchéité de vantail (313) présentant de préférence une rigidité plus élevée et/ou étant conçu pour se déformer davantage lors de la fermeture de la porte coupe-feu (300) que ledit au moins un élément d'étanchéité de panneau (323).

4. Porte coupe-feu (300) selon l'une des revendications 1 à 3,
**caractérisée par**
a) au moins un élément de liaison (330) reliant de manière mécaniquement mobile le cadre (200) au vantail de porte coupe-feu (110),
b) ledit au moins un élément de liaison (330) comprenant de préférence une charnière.

5. Porte coupe-feu (300) selon l'une des revendications 1 à 4,
**caractérisée en ce que**
l'élément d'étanchéité mural (240) comprend un film.

6. Porte coupe-feu (300) selon la revendication 5,
**caractérisée en ce que**
l'élément d'étanchéité mural (240) est disposé, au moins par sections, entre la partie cadre-vantail (210) et la partie cadre-panneau (220) du cadre (200).

7. Porte coupe-feu (300) selon l'une des revendications 1 à 6,
**caractérisée en ce que**
le panneau isolant sous vide (120)
a) comporte au moins un noyau de support (124) contenant de la silice pyrogène et, de préférence, de la cellulose et/ou un agent opacifiant, et
b) au moins une enveloppe (125) renfermant de manière étanche aux gaz le noyau de support (124), ladite enveloppe comprenant un film de composite métallique.

8. Porte coupe-feu (300) selon l'une des revendications 1 à 6,
**caractérisée en ce que**
ledit au moins un panneau isolant sous vide (120) comprend une pluralité de chambres séparées les unes des autres de manière étanche aux gaz, une pluralité de chambres étant disposées côte à côte le long du plan de vantail et/ou une pluralité de chambres étant disposées les unes derrière les autres le long de la normale de vantail.

9. Porte coupe-feu (300) selon l'une des revendications 1 à 8,
**caractérisée en ce que**
au moins une surface d'étanchéité de panneau (123) destinée à la liaison étanche au vent avec ledit au moins un élément d'étanchéité de panneau (323) de la porte coupe-feu (300) est formée à partir d'au moins une saillie (U) du vantail de porte coupe-feu (110) au-delà du panneau isolant sous vide (120) dans au moins une direction de saillie parallèle au plan de vantail.

10. Porte coupe-feu (300) selon l'une des revendications 1 à 9,
**caractérisée en ce que**
ledit au moins un panneau isolant sous vide (120) est fixé par complémentarité de forme, de préférence à l'aide d'un certain nombre de crampons (140), au vantail de porte coupe-feu (110).

11. Porte coupe-feu (300) selon l'une des revendications 1 à 10,
**caractérisée en ce que**
ledit au moins un panneau isolant sous vide (120) comporte au moins un évidement destiné à une poignée de porte (310) de la porte coupe-feu (300).

12. Procédé de fabrication d'une porte coupe-feu (300) selon l'une des revendications 1 à 11,
**caractérisé par les étapes suivantes**
a) fournir un vantail de porte coupe-feu (110), et
b) fixer au moins un panneau isolant sous vide (120) sur un côté de fermeture (112) du vantail de porte coupe-feu (110), situé parallèlement au plan de vantail du vantail de porte coupe-feu (110), afin de réduire le transfert de chaleur à travers le vantail de porte coupe-feu (110) perpendiculairement au plan de vantail.

13. Procédé selon la revendication 12,
**caractérisé en ce que**
la fixation dudit au moins un panneau isolant sous vide (120) comprend une fixation par complémentarité de forme, de préférence à l'aide d'un certain nombre de crampons (140).
